# EUROPÄISCHE PATENTSCHRIFT

(11) **EP 1 136 756 B1**
(45) Veröffentlichungstag und Bekanntmachung des Hinweises auf die Patenterteilung: **03.08.2005**
(21) Anmeldenummer: 01890061.3
(22) Anmeldetag: 06.03.2001
(51) Int. Cl.: F23G 7/10, F23N 5/08

(54) **Verfahren zur Verbrennung von biogenen Stoffen**
Process for the combustion of biomass
Procédé de combustion de la biomasse

(30) Priorität: 24.03.2000 AT 2252000 U
(43) Veröffentlichungstag der Anmeldung: 26.09.2001
(73) Patentinhaber: GREENPOWER Anlagenerrichtungs- und Betriebs-GmbH, 1103 Wien (AT)
(72) Erfinder: Dötzl, Heinz, Ing., 2263 Waidendorf (AT); Federspiel, Helmut, Ing., 1140 Wien (AT); Steiner, Reinhard, Dipl.-Ing., 8240 Friedberg (AT)
(74) Vertreter: Rippel, Andreas, Dipl.-Ing.

(56) Entgegenhaltungen:
- WO-A-00/11402
- FR-A- 2 295 349
- GB-A- 2 167 542
- US-A- 4 549 528
- US-A- 5 462 676
- US-A- 5 549 057

## Beschreibung

Die Erfindung bezieht sich auf ein Verfahren zur Verwertung von biogenen Stoffen, bei dem die biogenen Stoffe in Ballenform einem Kessel zur Verbrennung zugeführt werden. Ferner ist Gegenstand der Erfindung eine Vorrichtung zur Durchführung dieses Verfahrens.

Es ist bekannt, daß im landwirtschaftlichen Bereich halmgutartige Pflanzen, beispielsweise Getreide, Triticale, Roggen, Mais entweder vom Korn getrennt oder zur Gänze zu Ballen gepresst werden. Weiters ist bekannt, daß üblicherweise die Form der Ballen rund oder quaderförmig sein kann. Aber auch andere Materialien werden zu Ballen gepreßt oder gebündelt, z.B. Papier oder Gewebestoffe.

Dieser Vorgang ist vorteilhaft, weil dadurch der Transport und die Lagerung von biogenen Stoffen effizienter und der Manipulationsaufwand verringert wird.

Die Verwertung der Ballen ist vielfältig. So finden die getrockneten, vom Korn getrennten Halme, das Stroh, als Futterrnittel oder Streu in der Landwirtschaft Verwendung. Gewebe und Papier wird aufbereitet und einer Wiederverwertung zugeführt. Die früher oft geübte Praxis, Stroh einfach an Ort und Stelle zu verbrennen, ist aufgrund der Umweltbelastung verboten.
Der schädliche Einfluß der dabei freigesetzten unverbrannten Kohlenwasserstoffe ist bekannt.

Nur ein untergeordneter Anteil wird einer thermischen Verwertung zugeführt. Als wesentlicher Grund sind einerseits die hohen Anforderungen an Qualität (trockene Umgebung) und Größe (geringe Energiedichte des Lagergutes) des Lagerraumes, andererseits die aufwendige Aufbereitung der gepressten Ballen zu einem schüttgutartigen Brennstoff, wie es beispielsweise bei Rost- oder Wirbelschichtfeuerungsanlagen Stand der Technik ist, zu nennen.

Um eine möglichst vollständige, schadstoffarme und rückstandsfreie Verbrennung zu gewährleisten, sind aufwendige, voluminöse Kesselkonstruktionen notwendig. Diese Kessel haben aufgrund der massiven Ausmauerungsmasse ein sehr träges, unwirtschaftliches Betriebsverhalten, das beispielsweise durch die lange Aufheizphase charakterisiert ist. Die hierfür hohen Investitionskosten amortisieren sich in der Regel nur bei sehr großen, zentralen Anlagen. Dies widerspricht wiederum dem allgemeinen Wunsch, biogene Brennstoffe unabhängig von ihrer Form möglichst dezentral, in kleineren und mittleren Anlagen, beispielsweise Nahwärmeversorgungsanlagen, zu verbrennen, so daß der Aufwand für die Brennstofftransporte so gering wie möglich gehalten wird.

Die Verbrennung von Stroh in Form ganze Ballen wird beispielsweise in GB 2 167 542 A oder FR 2 295 349 A beschrieben.

Der zu Ballen gepresste Brennstoff weist viele inhomogene Bereiche auf, welche durch höheren Wassergehalt, Verunreinigungen, unterschiedliche Zersetzungsgrade und einem, aufgrund seiner schlechten Brennstoffeigenschaften niedrigen Heizwert gekennzeichnet sind. Ein Verbrennungssystem, das nicht sensibel genug auf diese Inhomogenitäten reagieren kann, verursacht einen unvollständigen Ausbrand und einen dadurch erhöhten Schadstoffausstoß.

Die gegenständliche Erfindung hat es sich zum Ziel gesetzt, Ballen aus biogenen Stoffen kostengünstig, ohne hohen Aufbereitungs- und Manipulationsaufwand durch vollständige Verbrennung, unabhängig von deren Qualität, beispielsweise Wassergehalt, Verunreinigungen oder Zersetzungsgrad, thermisch zu verwerten.

Erreicht wird dies dadurch, daß der Abbrand der biogenen Stoffe abschnittsweise überwacht und die Wärmestrahlung der glühenden bzw. brennenden Abschnitte mittels Spiegeln zu den nicht glühenden bzw. brennenden Abschnitten gelenkt wird.

In Gegensatz zu Verbrennungsöfen, in denen eine reflektierende Ofendecke geeignet ist, allgemein Strahlungsenergie des Brenngutes in die Trocknungszone zu überführen (z.B. WO 00/10402 A), wird durch die abschnittsweise Überwachung und damit verbnüpfte Lenkung der Spiegel eine gezielte Übertragung des Abtrands der Strahlungsenergie aus Bereichen mit Energieüberschuss in Zonen mit Energiebedarf erreicht.

Es ist bekannt, daß jeder Körper ständig strahlt. Bei Temperaturen unter etwa 500° C enthält diese Strahlung kaum sichtbares Licht (Infra-rotstrahlung). Mit steigender Temperatur wird in steigendem Maß auch sichtbares rötliches Licht emitiert, es wächst also der Anteil an Strahlung kürzerer Wellenlänge. Weil die spektrale Zusammensetzung dieser Strahlung maßgeblich von der Temperatur abhängt, nennt man diese "Wärmestrahlung".

Trifft die Wärmestrahlung auf einen Körper, so wird die Strahlung teilweise reflektiert bzw. durchgelassen. Ein weiterer Anteil der auftreffenden Strahlung wird von der Reflektionsfläche des Körpers bzw. Spiegels absorbiert. Die Reflektionsflächen der Spiegel können verschiedenartig geformt sein, beispielsweise in Form einer ebenen Fläche, eines Kugelsegmentes, einer Parabel, eines sphärischen Hohlspiegels oder auch andere von einer Kugel abweichende Formen (asphärische Flächen) sind möglich.

Als Material für die Reflektionsflächen bzw. Spiegel eignen sich vorzugsweise hitzebeständige keramische Werkstoffe.

Die Durchführung des erfindungsgemäßen Verfahrens könnte an sich durch eine Bedienungsperson erfolgen. Zweckmäßig sind jedoch zur Überwachung des Abbrandes der biogenen Stoffe in an sich bekannter Weise optische Detektoren angeordnet, die in Abhängigkeit vom Abbrand der biogenen Stoffe vorzugsweise schwenkbar gelagerte Spiegel steuern, um die Wärmestrahlung der glühenden bzw. brennenden Abschnitte zu den nicht glühenden bzw. brennenden Abschnitten zu lenken.

Die Verwendung optischer Detektoren in Kesseln ist bekannt. Nach einem von der TU Graz veröffentlichten Vorschlag sollen sie das Glutbett in einem Vorschubrost überwachen. Dabei wird das auf die Detektoren auftreffende Licht über hochtemperaturbeständige Lichtleitstäbe zu einer Auswertelektronik geleitet. Lichtempfindliche Sensoren wandeln die vom Detektor erfaßte Strahlung in ein proportionales Stromsignal um. Die Erfindung nützt nun dieses Stromsignal zur Steuerung der Spiegel.

Im Rahmen der Erfindung ist es ferner vorteilhaft, wenn unterhalb der im Brennraum des Kessels mündenden Zufuhr der Ballen der biogenen Stoffe ein Rost, vorzugsweise ein in einen Ascheaustrag mündender Vorschubrost, angeordnet ist.

Das erfindungsgemäße Verfahren bzw. die Vorrichtung eignet sich besonders für die gleichzeitige Verbrennung mehrerer Ballen, da das vorbeiströmende Gemisch aus heißen Rauchgasen und Verbrennungsluft zusammen mit den Reflektoren die Trocknung und Pyrolyse der noch nicht vollständig in gasförmige und feste Bestandteile übergeführten Biomasse unterstützt. Dies wird durch *benachbarte*, brennende Ballenteile, vom Treppenrost und teilweise durch Rezirkulation erreicht. Damit unterstützt die gezielt gerichtete Reflektion die Trocknung und Vergasung der biogenen Stoffe. Die dabei freigesetzten Kohlenwasserstoffverbindungen werden in der Nachverbrennungszone durch Zuführung der für die vollständige Oxydation notwendigen Verbrennungsluft verbrannt.

Durch die Kombination von starren und beweglichen Reflektionsflächen bzw. Spiegeln kann die Anzahl, Qualität und die Lage der eingebrachten Ballen variiert und dem Wärmebedarf der angeschlossenen Abnehmer angepaßt werden.

Die von den optischen Detektoren überwachte Verbrennung wird über einen Steuerungsalgorithmus sowohl mit der Balleneinschubgeschwindigkeit als auch mit der Prioritätszuordnung der von den Reflektionsflächen bzw. Spiegel zu bestrahlenden Bereiche verknüpft. Dadurch wird eine vollständige und schadstoffarme Oxydation der Biomasse erreicht.

Zwischen der im Brennraum der Kessels mündenden Zufuhr der Ballen der biogenen Stoffe und dem Rost kann eine Brennstoffzuführung, z.B. eine Förderschnecke, zur Zuführung von nicht in Ballenform gepreßten Brennstoffen angeordnet sein.

Nachstehend ist die Erfindung anhand eines in den Zeichnungen dargestellten Ausführungsbeispieles näher beschrieben, ohne auf dieses Beispiel beschränkt zu sein. Dabei stellt Fig. 1 schematisch einen Schnitt durch einen erfindungsgemäß ausgebildeten Kessel dar
und Fig. 2 zeigt ebenfalls schematisch den Strahlengang zwischen einem Spiegelteil und einem Brennstoffballen.

Gemäß Fig. 1 weist ein Kessel 1 zur Zuführung biogener Stoffe einen Zuführschacht la für Brennstoffballen 2 auf. Zufolge der erfindungsgemäßen Überwachung des Abbrandes können mehrere Ballen 2 sowohl neben- als auch übereinander eingeschoben werden.

Gegenüberliegend dem Zuführschacht 1a sind Spiegel 3, 3a angeordnet, wobei, wie in der Zeichnung angedeutet ist, insbesondere der Spiegel 3a über ein Steuergestänge 3b verschwenkbar ist.

Optische Detektoren 4 sind gegen die Brennstoffballen 2 gerichtet und überwachen deren Abbrand.

Unterhalb des Zuführschachtes 1a ist ein Rost 6 angeordnet, der mit einem Ascheaustrag 7 zusammenwirkt. Zwischen dem Zuführschacht la und dem Rost 6 befindet sich eine im Beispiel als Förderschnecke 5 ausgebildete Brennstoffzuführung.

In Fig. 2 ist dargestellt, wie die durch die Temperaturstrahlung des Ballens 2 achsenparallel einfallenden Strahlen 8 vom Spiegel 3 (oder 3a) zurückgeworfen und fast in einem Punkt, dem Brennpunkt, gesammelt werden.

Die Brennweite kann dabei so gewählt werden, daß durch Reflektion und Bündelung der Strahlung die Temperatur im Brennpunkt derart gesteigert wird, daß am Brennstoffballen 2 ein sogenannter Brennfleck 9 entsteht. Werden die optischen Dektoren 4 zur Brennstoffüberwachung eingesetzt, so können inhomogene Bereiche des Ballens 2 erkannt, die Reflektionsfläche der Spiegel 3 bzw. 3a gezielt auf derartige Zonen gerichtet und diese somit vollständig verbrannt werden. Damit wird eine gleichmäßige thermische Zersetzung des Brennstoffballens 2 in seine flüchtigen und festen Bestandteile erreicht, da die Reflektionsfläche der Spiegel 3, 3a auf jene Ballenbereiche gerichtet wird, die aufgrund minderer Brennstoffqualität mehr Energie für die Zerlegung in gasförmige und feste Bestandteile benötigen. Desweiteren wird damit weitgehend vermieden, daß nicht vollständig verbranntes Ballenmaterial in die Aschenzone 7 fällt und - thermisch ungenützt - ausgetragen wird.

Die sich trotzdem während des Verbrennungsvorganges lösenden Ballenteile fallen auf den Rost 6, der vorzugsweise als Vorschubrost ausgebildet ist, werden dort vollständig ausgebrannt und als Asche gemeinsam mit den nicht brennbaren festen Bestandteilen über die Ascheaustragung 7 aus dem Brennraum ausgetragen. Der Rost 6 ist beispielsweise so bemessen, daß die durchschnittlich herabfallenden, nicht vollständig verbrannten Ballenteile in dieser Nachverbrennungszone zur Gänze thermisch verwertet werden können. In der Regel wird dieser Rost 6 wesentlich kleiner sein, als es allgemein für die Nennleistung einer derartigen Verbrennungsanlage notwendig wäre.

Ist die Nachverbrennungzone mit einer zusätzlichen Brennstoffzuführung ausgestattet, beispielsweise einer Förderschnecke 5, so kann der Brennraum darüber hinaus für ein breites Brennstoffband, vorzugsweise Hackschnitzel, aber auch Rinde, Altholz, Pellets, etc. genutzt werden. Neben der Vorwärmung des Brennraumes zur Ballenverbrennung kann diese Einrichtung auch zur ständigen Zumischung schüttgutartiger Brennstoffe und ersatzweise auch für einen Not- bzw. Gluterhaltungsbetrieb genutzt werden.

Im Rahmen der Erfindung sind zahlreiche Abänderungen möglich. So kann die Anzahl und Lage der Reflektionsflächen bzw. Spiegel und die Anzahl und Lage des biogenen Brennstoffes zueinander beliebig sein.

## Patentansprüche

1. Verfahren zur Verwertung von biogenen Stoffen, bei dem die biogenen Stoffe in Ballenform einem Kessel (1) zur Verbrennung zugeführt werden, **dadurch gekennzeichnet, daß** der Abbrand der biogenen Stoffe abschnittsweise überwacht und die Wärmestrahlung der glühenden bzw. brennenden Abschnitte mittels Reflexionsflächen bzw. Spiegeln (3,3a) zu den nicht glühenden bzw. brennenden Abschnitten gelenkt wird.

2. Verfahren nach Anspruch 1, **dadurch gekennzeichnet, daß** ein Steuerungsalgorithmus den Verbrennungsvorgang, die Balleneinschubgeschwindigkeit und die Prioritätszuordnung der von den Reflektionsflächen bzw. Spiegeln zu bestrahlenden Bereiche verknüpft.

3. Vorrichtung zur Durchführung des Verfahrens nach Anspruch 1 oder 2, **dadurch gekennzeichnet, daß** zur Überwachung des Abbrandes der biogenen Stoffe in an sich bekannter Weise optische Detektoren (4) angeordnet sind, die in Abhängigkeit vom Abbrand der biogenen Stoffe schwenkbar gelagerte Spiegel (3,3a) steuern, um die Wärmestrahlung der glühenden bzw. brennenden Abschnitte zu den nicht glühenden bzw. brennenden Abschnitten zu lenken.

4. Vorrichtung nach Anspruch 3, **dadurch gekennzeichnet, daß** unterhalb der im Brennraum des Kessels mündenden Zufuhr (1a) der Ballen (2) der biogenen Stoffe ein Rost (6), vorzugsweise ein in einen Ascheaustrag (7) mündender Vorschubrost, angeordnet ist.

5. Vorrichtung nach Anspruch 4, **dadurch gekennzeichnet, daß** zwischen der im Brennraum des Kessels (1) mündenden Zufuhr (1a) der Ballen (2) der biogenen Stoffe und dem Rost (6) eine Brennstoffzuführung, z.B. eine Förderschnecke (5), zur Zuführung von nicht in Ballenform gepreßten Brennstoffen angeordnet ist.

## Claims

1. A method for recycling biogenic materials, in which the biogenic materials are supplied to a kiln (1) as bales for incineration, **characterized in that** the burnout of the biogenic materials is monitored by sections and the heat radiation of the glowing or burning sections is directed to those portions that are not glowing or burning via reflective surfaces or mirrors (3, 3a).

2. The method according to claim 1, **characterized in that** a control algorithm links the combustion process, the bale feed rate and the prioritisation of the areas to be radiated by the reflective surfaces or mirrors.

3. A device for performing the method according to claim 1 or 2, **characterized in that** optical detectors (4) are arranged for monitoring the burnout of biogenic materials in known manner, and which control the movably supported mirrors (3, 3a) depending on the burnout of the biogenic materials in order to direct the radiated heat from the glowing or burning portion onto the portions that are not glowing or burning.

4. The device according to claim 3, **characterized in that** a grate (6), preferably an advancing grate opening into an ash disposal system (7), is arranged below the feed system (1a) for the bales (2) that opens into the combustion space of the kiln.

5. The device according to claim 4, **characterized in that** a fuel feed mechanism, e.g. a screw conveyor (5) is arranged between the feed system (1a) for the bales (2) of biogenic material that opens into the combustion space of the kiln (1) and the grate (6), in order to supply fuels that are not compressed into bales.

## Revendications

1. Procédé de revalorisation de matières biogènes, dans lequel les matières biogènes sont introduites sous forme de balles dans une chaudière (1) en vue de leur combustion, **caractérisé en ce que** le degré de combustion des matières biogènes est contrôlé portion par portion et le rayonnement thermique des portions incandescentes, respectivement en combustion est orienté au moyen de surfaces réflectrices, respectivement de miroirs (3,3a) vers les portions non incandescentes, respectivement n'étant pas en cours de combustion.

2. Procédé selon la revendication 1, **caractérisé en ce que** un algorithme de commande combine le processus de combustion, la vitesse d'introduction des balles et l'affectation de priorité des zones à exposer au rayonnement des surfaces réflectrices, respectivement des miroirs (3,3a).

3. Dispositif pour mettre en oeuvre le procédé selon la revendication 1 ou 2, **caractérisé en ce que**, pour contrôler le degré de combustion des matières biogènes d'une manière connue en soi, des détecteurs optiques (4) sont disposés, lesquels commandent des miroirs (3,3a) positionnés de manière à pivoter en fonction du degré de combustion des matières biogènes, afin d'orienter le rayonnement thermique des portions incandescentes, respectivement en combustion vers les portions non incandescentes, respectivement n'étant pas en cours de combustion.

4. Dispositif selon la revendication 3, **caractérisé en ce que**, en dessous de la voie d'introduction (1a) des balles (2) de matières biogènes débouchant dans la chambre de combustion de la chaudière, une grille (6), de préférence une grille d'avancement débouchant sur un récupérateur de cendres (7), est disposée.

5. Dispositif selon la revendication 4, **caractérisé en ce que**, entre la voie d'introduction (1a) des balles (2) de matières biogènes débouchant dans la chambre de combustion de la chaudière (1) et la grille (6), un dispositif d'introduction de combustible, par exemple un transporteur à vis sans fin (5), pour introduire les combustibles qui ne sont pas pressés en forme de balles, est disposé.
